# EUROPÄISCHE PATENTSCHRIFT

(11) **EP 0 680 826 B1**
(45) Veröffentlichungstag und Bekanntmachung des Hinweises auf die Patenterteilung: **24.03.1999**
(21) Anmeldenummer: 95106414.6
(22) Anmeldetag: 28.04.1995
(51) Int. Cl.: B41F 27/12

(54) **Vorrichtung zum Befestigen einer biegsamen Druckplatte**
Device for securing a flexible printing plate
Dispositif pour fixer une plaque d'impression flexible

(30) Priorität: 04.05.1994 DE 4415683
(43) Veröffentlichungstag der Anmeldung: 08.11.1995
(73) Patentinhaber: MAN Roland Druckmaschinen AG, 63012 Offenbach (DE)
(72) Erfinder: Rau, Gunnar, D-86343 Königsbrunn (DE)
(74) Vertreter: Schober, Stefan, Dipl.-Ing.

(56) Entgegenhaltungen:
- EP-A- 0 252 746
- EP-A- 0 534 579
- DE-A- 2 235 119
- DE-A- 2 757 552
- DE-A- 4 138 925
- DE-C- 3 809 667
- US-A- 4 104 968

## Beschreibung

Die Erfindung betrifft eine Vorrichtung zum Befestigen einer biegsamen Druckplatte auf den Formzylinder einer Druckmaschine nach dem Oberbegriff des Patentanspruchs 1.

Die EP 534 579 A2 zeigt eine Plattenspannung, bei der der Formzylinder eine in Achsrichtung verlaufende Zylindergrube aufweist, deren eine Kante den vorlaufenden Plattenschenkel trägt. Weiterhin enthält die Zylindergrube eine drehbare Spindel, an der über die Breite des Formzylinders verteilt U-förmige Blattfedern angeordnet sind. Ein Schenkel der Blattfedern ist hakenförmig abgekantet und greift beim Drehen der Spindel in den ebenfalls hakenförmig abgekanteten nachlaufenden Plattenschenkel ein. Der andere Schenkel der Federn drückt den vorlaufenden Plattenschenkel gegen die Wand der Zylindergrube. Bei dieser Vorrichtung ist nachteilig, daß der vorlaufende Plattenschenkel an der Wand der Zylindergrube nicht zuverlässig festgehalten wird.

Es ist Aufgabe der Erfindung, eine Vorrichtung zum Befestigen einer biegsamen Druckplatte zu schaffen, die die Druckplatte zuverlässig spannt.

Erfindungsgemäß wird diese Aufgabe bei einer gattungsgemäßen Vorrichtung durch die Anwendung der Merkmale des Kennzeichens des Patentanspruchs 1 sowie durch ein Verfahren gemäß dem Patentanspruch 6 gelöst. Die Vorrichtung sichert den vorlaufenden Plattenschenkel nicht nur an der Wand der Zylindergrube, sondern erfaßt und spannt diesen, d. h. zieht ihn in die Zylindergrube. Dadurch wird die vorlaufende Plattenkante lagerichtig auf die Kante der Zylindergrube gezogen. Es wird die Druckplatte parallel zur Kanalkante auf dem Formzylinder positioniert, bevor sie um diesen gewickelt wird. Es werden also Registerfehler, insbesondere auch Diagonalregisterfehler, beim Spannen der Druckplatte vermieden.

Weitere Merkmale und Vorteile geben sich aus den Unteransprüchen in Verbindung mit der Beschreibung.

Die Erfindung soll nachfolgend an einem Ausführungsbeispiel näher erläutert werden. In den zugehörigen Zeichnungen zeigt:
- Fig. 1: eine Plattenspannung im Querschnitt in der Öffnungsstellung,
- Fig. 2: die Plattenspannung in der Spannstellung,
- Fig. 3: die Ansicht auf die Betätigungshebel der Plattenspannung,
- Fig. 4: eine weitere Variante einer Plattenspannung,
- Fig. 5: die Ansicht Z nach Figur 4, ausschnittsweise.

Der in Fig. 1 ausschnittsweise dargestellte Formzylinder 1 weist eine in Achsrichtung verlaufende Zylindergrube 2 auf. Eine Grubenwand 3 verläuft spitzwinkelig zur Zylindermantelfläche und bildet mit dieser eine Kante 4, an der der vorlaufende Plattenschenkel 5 der Druckplatte 6 aufgenommen wird. In der Zylindergrube 2 ist eine Spindel 7 angeordnet, die an den Enden der Zylindergrube 2, nicht dargestellt, drehbar gelagert ist. Die Spindel 7 trägt über die Breite der zu spannenden Druckplatte 6 verteilt mehrere um etwa 90° hakenförmige abgewinkelte Blattfedern 8. Diese arbeiten mit dem ebenfalls um etwa 90° hakenförmig abgewinkelten Ende des nachlaufenden Plattenschenkels 9 zusammen. Statt der einzelnen Blattfedern 8 könnte auch eine sich über die Breite der Druckplatte erstreckende durchgehende Blattfeder vorgesehen sein. Die Spindel 7 besitzt weiterhin eine Mitnahmekante 10, die mit einer V-förmigen Kerbe 11 des vorlaufenden Plattenschenkels 5 zusammenarbeitet.

An einem Ende der Spindel 7 ist ein Hebel 12 befestigt, der gelenkig mit einem einfederbaren Schwenkhebel 13 verbunden ist (Fig. 3). Der Schwenkhebel 13 enthält eine Stange 14, auf die gegen die Kraft einer Druckfeder 15 ein Gabelkopf 16 einfederbar ist. Mit einer Walze 17 stützt sich der Schwenkhebel 13 in einem Widerlager 18 schwenkbar ab. Weiterhin drückt der Schwenkhebel 13 mit seinem federbelasteten Gabelkopf 16 auf einen Bolzen 19 des Hebels 12.

Für die Montage der Druckplatte 6 nimmt die Spannspindel 7 zunächst die in Fig. 1 gezeigte Stellung ein. Die entsprechende Stellung der die Spindel 7 betätigenden Hebel 12 und 13 ist in Fig. 3 dargestellt. Der einfederbare Schwenkhebel 13 drückt dabei den Hebel 12 in eine Anschlagstellung. Im Ausführungsbeispiel schlägt der Hebel 12 am Zapfen 20 des Formzylinders 1 an. Nunmehr wird die Druckplatte 6 mit ihrem vorlaufenden Plattenschenkel 5 an der Kante 4 der Zylindergrube 2 eingehängt. Anschließend wird die Spindel 7 geschwenkt. Hierzu werden der Hebel 12 und der Schwenkhebel 13 in ihre Strecklage, d. h. die Verbindungslinie ihrer Schwenkpunkte, und weiter in dieser Richtung über die Strecklage hinaus bewegt, bis die Mitnahmekante 10 an der Kerbe 11 der Druckplatte 6 anliegt und die dabei aufgebrachte Spannkraft der Druckkraft des Spannhebels 13 das Gleichgewicht hält. Dabei wird die Vorderkante der Druckplatte 6 exakt parallel zur Kante 4 der Zylindergrube 2 ausgerichtet. Anschließend wird die gut ausgerichtete Druckplatte 6 unter Drehung des Formzylinders 1 auf diesen aufgewickelt. Danach wird die Spindel 7 in die in Fig. 1 gezeichnete Stellung zurückgeschwenkt, wobei der Hebel 12 am Zapfen 20 anschlägt. Nachdem der nachlaufende Plattenschenkel 9 in die Zylindergrube 2 eingedrückt wurde, wird die Spindel 7 in die in Fig. 2 gezeigte Stellung geschwenkt. Hierzu werden der Hebel 12 und der Schwenkhebel 13 wieder über ihre Strecklage hinaus ausgelenkt. Dabei spannt die Mitnahmekante 10 wiederum den vorlaufenden Plattenschenkel 5, und die Blattfedern 8 greifen in die hakenförmige Abkantung des nachlaufenden Plattenschenkels 9 und spannen diesen. Somit sind sowohl der vorlaufende als auch der nachlaufende Plattenschenkel 5, 9 unter der Kraft der Druckfeder 15 vorgespannt, d. h. die Spindel 7 dreht sich so weit, bis die Spannkräfte auf die Plattenschenkel 5, 9 der Federkraft des Schwenkhebels 13 das Gleichgewicht halten.

Zur Demontage der Druckplatte 6 wird die Spindel 7 in die in Fig. 1 gezeigte Stellung geschwenkt. Anschließend wird der nachlaufende Plattenschenkel 9 aus der Zylindergrube 2 entnommen, die Druckplatte 6 durch Rückdrehung des Formzylinders 1 von diesem abgewickelt und die Druckplatte 6 mit ihrem vorlaufenden Plattenschenkel 5 aus der Zylindergrube 2 herausgehoben.

Die Verschwenkung der Stellspindel in die eine oder andere Richtung erfolgt vorteilhaft durch Aufbringen einer Kraft F1 bzw. F2 auf den Hebel 12 diesseits oder jenseits seines Schwenkpunktes (siehe Fig. 3). Die Kräfte können durch im Gestell angeordnete Arbeitszylinder aufgebracht werden. Überhaupt ist die Vorrichtung gut für einen automatischen Plattenwechsel geeignet.

Die Kerbe 11 des vorlaufenden Plattenschenkels 5 ist im Ausführungsbeispiel V-förmig gestaltet. Dabei eigent sich der eine Schenkel der Kerbe 11 gut für die Mitnahme durch die Mitnahmekante 10, während sich der zweite Schenkel vorteilhaft an der Grubenwand 3 abstützt. Unter Benutzung der Erfindung kann die Kerbe auch anderweitig ausgebildet sein, beispielsweise U-förmig. Der vorlaufende Plattenschenkel 5 kann auch Noppen tragen, an denen die Mitnahmekante 10 angreift. Auch kann der vorlaufende Plattenschenkel mit in Achsrichtung des Zylinders verlaufenden Schlitzen versehen sein, in deren Bereich die Druckplatte, Mitnahmestege bildend, zur Spindel hin herausgewölbt ist.

Gemäß einer weiteren Ausführungsvariante (Figuren 4 und 5) weist der nachlaufende Plattenschenkel 21 der zu spannenden Druckplatte 22 in Achsrichtung des Formzylinder 23 angeordnete fensterförmige Aussparungen 24 auf. In diese greifen in der Spannstellung die hakenförmige Blattfedern 25 der Spindel 26 ein. Weiterer Aufbau und Funktion gleichen dem vorherigen Ausführungsbeispiel und werden deshalb nicht näher beschrieben.

## Patentansprüche

1. Vorrichtung zum Befestigen einer biegsamen Druckplatte (6) auf dem Formzylinder (1) einer Druckmaschine, die eine in Achsrichtung verlaufenden Zylindergrube (2) aufweist, die an einer Kante (4) den vorlaufenden Plattenschenkel (5) trägt und in der eine um ihre Achse drehbare Spindel (7) angeordnet ist, an der eine die Breite der Druckplatte (6) aufweisende oder mehrere über die Breite der Druckplatte (6) verteilte, um etwa 90° hakenförmig abgewinkelte Blattfedern (8) angeordnet sind, die formschlüssig den nachlaufenden Plattenschenkel (9) erfassen, dadurch gekennzeichnet, daß die Spindel (7) eine Mitnahmekante (10) aufweist, mit der sie an einer insbesondere V-förmig ausgebildeten Kerbe (11) des vorlaufenden Plattenschenkels (5) angreifend diesen spannt, und die Spindel (7) nach dem Spannen des vorlaufenden Plattenschenkels (5) und Wickeln der Druckplatte (6) um den Formzylinder (1) zurückdrehbar ist.

2. Vorrichtung nach Anspruch 1, dadurch gekennzeichnet, daß an der Spindel (7) ein Hebel (12) befestigt ist, der gelenkig mit einem einfederbaren Schwenkhebel (13) verbunden ist, und beide Hebel (12, 13) beiderseits einer Strecklage auslenkbar ist.

3. Vorrichtung nach Anspruch 2, dadurch gekennzeichnet, daß der Schwenkbereich der in Richtung der Spannstellung ausgelenkten Hebel (12, 13) nicht durch einen Anschlag begrenzt wird.

4. Vorrichtung nach einem der Ansprüche 1 bis 3, dadurch gekennzeichnet, daß die etwa um 90° hakenförmig abgewinkelte (n) Blattfeder (n) (8) in das ebenfalls um etwa 900 hakenförmig abgewinkelte Ende des nachlaufenden Plattenschenkels (9) eingreifen.

5. Vorrichung nach einem der Ansprüche 1 bis 3, dadurch gekennzeichnet, daß die etwa um 90° hakenförmig abgewinkelten Blattfedern (25) in Aussparungen (24) des nachlaufenden Plattenschenkels (21) eingreifen.

6. Verfahren zum Befestigen einer biegsamen Druckplatte auf dem Formzylinder einer Druckmaschine, bei dem der vorlaufende Plattenschenkel auf die Kante einer Zylindergrube eingehängt wird, anschließend der vorlaufende Plattenschenkel in die Zylindergrube gezogen wird, danach die biegsame Druckplatte um den Mantel des Formzylinders gewickelt wird, danach der nachlaufende Plattenschenkel in die Zylindergrube eingeführt wird und schließlich der nachlaufende Plattenschenkel erfaßt und in die Zylindergrube gezogen wird.

## Claims

1. Device for securing a flexible printing plate (6) on the forme cylinder (1) of a printing machine, having a cylinder groove (2) extending in the axial direction which carries the leading plate segment (5) on one edge (4) and in which a spindle (7) is arranged rotatably about its axis, arranged on which spindle are a leaf spring (8) having the width of the printing plate (6), or several leaf springs (8) distributed over the width of the printing plate (6) and angled by about 90° in a hook shape, which grip the trailing plate segment (9) in a form-fitting manner, characterised in that the spindle (7) has a drive edge (10) with which it tensions the plate segment (5), engaging on a notch (11), in particular of V-shaped construction, of the leading plate segment (5), and the spindle (7) can be rotated back after the leading plate segment (5) has been tensioned and the printing plate (6) has been wound about the forme cylinder (1).

2. Device according to claim 1, characterised in that a lever (12) is secured on the spindle (7) and is articulatedly connected to a spring-actuated pivot lever (13), and both of the levers (12, 13) can be deflected to either side of an extended configuration.

3. Device according to claim 2, characterised in that the pivot range of the levers (12, 13) deflected in the direction of the tensioning setting is not limited by a stop.

4. Device according to one of claims 1 to 3, characterised in that the leaf spring or springs (8), angled by about 90° in a hook shape, engage into the end of the trailing plate segment (9) which is also angled by about 90° in a hook shape.

5. Device according to one of claims 1 to 3, characterised in that the leaf springs (25) angled by about 90° in a hook shape engage into recesses (24) of the trailing plate segment (21).

6. Process for securing a flexible printing plate on the forme cylinder of a printing machine, in which the leading plate segment is hooked onto the edge of a cylinder groove, the leading plate segment is then drawn into the cylinder groove, the flexible printing plate is then wound about the casing of the forme cylinder, the trailing plate segment is then introduced into the cylinder groove, and finally the trailing plate segment is gripped and drawn into the cylinder groove.

## Revendications

1. Dispositif destiné à fixer une plaque imprimante souple sur le cylindre porte-plaque (1) d'une machine d'impression, lequel cylindre comporte une cavité cylindrique (2), qui est orientée dans le sens de l'axe du cylindre et dont un bord (4) porte le côté latéral antérieur (5) de la plaque et dans laquelle cavité est monté un mandrin (7) rotatif autour de son axe, sur lequel sont posés un ressort à lame (8) présentant la largeur de la plaque imprimante (6) ou plusieurs ressorts à lame (8) répartis sur toute la largeur de la plaque imprimante (6), repliés sur 90° environ en forme de crochets, qui viennent en prise par conjugaison de forme avec le côté latéral postérieur (9) de la plaque, caractérisé en ce que le mandrin (7) est muni d'une crête d'accrochage (10), par par laquelle il entre en prise avec une encoche (11) en forme de V formée sur le côté latéral antérieur (5) de la plaque pour bloquer celle-ci, et le mandrin (7) peut exécuter un pivotement en arrière après le blocage du côté latéral antérieur (5) de la plaque et l'enroulement de la plaque imprimante (6) autour du cylindre porte-plaque (1).

2. Dispositif selon la revendication 1, caractérisé en ce qu'un levier (12) est fixé contre le mandrin (7), lequel levier est assemblé de manière articulée avec un levier pivotant (13) qui peut être actionné par un ressort, et les deux leviers (12, 13) peuvent être actionnés de part et d'autre d'une position déployée.

3. Dispositif selon la revendication 2, caractérisé en ce que le domaine de pivotement des leviers (12, 13), actionnés en direction de la position de serrage, n'est pas limité par une butée.

4. Dispositif selon l'une quelconque des revendications 1 à 3, caractérisé en ce que le(s) ressort(s) à lame (8), repliés sur 90° environ en forme de crochet, viennent en prise avec l'extrémité du côté latéral postérieur (9) de la plaque, également repliée sur 90° en forme de crochet.

5. Dispositif selon l'une quelconque des revendications 1 à 3, caractérisé en ce que les ressorts à lame (25), repliés sur 90° environ en forme de crochet, s'engagent dans des évidements (24) réalisés sur le côté latéral postérieur (21) de la plaque.

6. Procédé destiné à fixer une plaque imprimante souple sur le cylindre porte-plaque d'une machine d'impression, dans lequel le côté latéral antérieur de la plaque est accroché contre le bord d'une cavité cylindrique, puis le côté latéral antérieur de la plaque est tiré vers l'intérieur de la cavité cylindrique, ensuite la plaque imprimante souple s'enroule autour de la paroi du cylindre porte-plaque, après quoi le côté latéral postérieur de la plaque est inséré dans la cavité cylindrique et, finalement, le côté latéral postérieur de la plaque est saisi, puis tiré vers l'intérieur de la cavité cylindrique.
